# EUROPÄISCHE PATENTANMELDUNG

(11) **EP 4 159 948 A1**
(43) Veröffentlichungstag der Anmeldung: **05.04.2023**
(21) Anmeldenummer: 21000283.8
(22) Anmeldetag: 04.10.2021
(51) Int. Cl.: E04D 13/04, E04D 13/158

(54) **BEFESTIGUNGSMITTEL FÜR EIN TRAUFBLECH**

(71) Anmelder: Rheinzink GmbH & Co. KG, 45711 Datteln (DE)
(72) Erfinder: VASSAL, Florent, 69490 Saint Romain de Popey (FR)
(74) Vertreter: Bischof, Oliver

(57) **Zusammenfassung**

Die Erfindung betrifft ein Befestigungsmittel (100) für ein Traufblech (30) an einem Dach, vorzugsweise an einer Traufbohle, wobei das Traufblech (30) mit mindestens einem Falz versehen ist. Um den Austausch des Traufblechs (30) zu gewährleisten und zugleich eine stabile Verbindung zwischen Befestigungsmittel (100) und Traufblech (30) zu schaffen, schlägt die Erfindung vor, dass die Befestigungsmittel (100) eine Platte (10) ist, die mit dem Traufblech (30) lösbar verbindbar ist, wobei die Platte (10) Verbindungsmittel (11, 12) aufweist, die in das Traufblech hineinragbar sind und in mindestens einen Falz (23, 26) des Traufblechs (30) eindrückbar oder einschiebbar sind.

Die Erfindung betrifft ein Befestigungsmittel (100) für einen Traustreifen (30). Um eine stabile Verbindung zwischen Befestigungsmittel (100) und einen Traufstreifen (30) zu schaffen, die auch den Austausch des Traufstreifens ermöglicht, schlägt die Erfindung eine Platte (10) vor, die mit dem Traufstreifen (30) lösbar verbindbar ist, wobei die Platte (10) Verbindungsmittel (11, 12) aufweist, die in mindestens einen Falz (23, 26) des Traustreifens (30) eindrückbar oder einschiebbar ist.

## Beschreibung

Die vorliegende Erfindung betrifft ein Befestigungsmittel gemäß dem Oberbegriff des Anspruchs 1.

Die Befestigung von Traufbiechen erfolgt durch Nagelung, d.h. zumeist durch regelmäßige Reihen von Breitkopfstiften als Befestigungsmittel, die in einem regelmäßigen Abstand auf Traufbohlen angeordnet und vernagelt werden.

Die wichtigste Funktion des Traufbleches ist es, Regenwasser von der Dacheindeckung als Anschlussblech in die Dachrinne abzuführen. Es schützt dabei die vorhandene Unterkonstruktion des Dachs vor dem ablaufenden Wasser.

Das Traufblech ist zumeist ein zugeschnittener länglicher Blechstreifen und dient als Übergansglied zwischen Dachdeckung und Dachrinne. Es wird auch als Scharblech oder Einlaufblech bezeichnet und liegt oberhalb der Traufbohle. Eine Traufbohle ist die unterste Traglatte im Bereich der Traufe und ein Basisteil der Traglattung. Das Traufblech wird dabei an der untersten Lage der Dachpfannen angebracht, der Falz der Traufbleche wiederum zumeist so platziert, dass diese bündig in der Dachrinne abschließt. So wird effektiv vermieden, dass Regenwasser unter das Dach gelangen kann und möglicherweise wichtige Bauteile eines Daches beschädigt oder das Gebäudeklima negativ beeinflusst werden.

Für eine sichere Nagelbefestigung sind aus dem Stand der Technik auch vorgekörnte Markierungen in Stabilisierungssicken des Traubleches bekannt.

Nachteilig bei einer Nagelbefestigung ist es jedoch, dass sich ein notwendiger und gebotener Austausch eines Traufblechs, beispielsweise infolge einer Beschädigung des Traufblechs, schwierig gestaltet, da das Traufblech von der Vernagelung gelöst werden muss, was wiederum zu eine Beschädigung beispielsweise der Traufbohle führen kann.

Es ist daher Aufgabe der Erfindung, diese Nachteile zu vermeiden.

Die Aufgabe wird mit den Merkmalen des Anspruchs gelöst. Vorteilhafte Ausgestaltungen der Erfindung ergeben sich aus den abhängigen Ansprüchen,

Die Erfindung sieht vor, dass das Befestigungsmittel eine Platte ist, die mit dem Traufblech lösbar verbindbar ist, wobei die Platte Verbindungsmittel aufweist, die in mindestens einen Falz des Traufblechs eindrückbar oder einschiebbar sind. Hierdurch ist vorteilhafterweise gewährleistet, dass sowohl eine stabile formschlüssige als auch lösbare Verbindung geschaffen wird.

Eine vorteilhafte Weiterentwicklung der Erfindung sieht dabei vor, dass die Platte mit einem Loch versehen ist und einen Vorsprung und eine neben dem Vorsprung ausgebildete geneigte Teilfläche sowie ein von der Platte versetztes Teilstück, das oberhalb des Lochs ausgebildet ist, aufweist, wobei das versetzte Teilstück an seiner Unterseite eine Nase in Form einer geneigten Fläche aufweist. Mit dem Vorsprung und der geneigten Teilfläche stehen Verbindungsmittel zur Verfügung, die in Falze eines Traufblechs eingeführt werden können, wobei der Vorsprung und die geneigte Fläche in das Traufblech hineinragen und eine traufblechfixierende und stabilisierende Funktion erfüllen.

Eine praktikable Variante der Erfindung sieht vor, dass die Platte mindesten ein weiteres Loch aufweist. Hierdurch wird vorteilhafterweise erreicht, dass die Platte durch Nagelung beispielsweise an der Traufbohle befestigt werden kann.

Eine weitere vorteilhafte Weiterentwicklung der Erfindung sieht vor, dass das versetzte Teilstück auf seiner Oberfläche einen Schlitz aufweist.

Für eine formschlüssige Aufnahme von Vorsprung und der geneigten Fläche ist es zweckmäßig, dass die geneigte Teilfläche rechteckförmig ist und der Vorsprung quadratförmig ist.

Die Verwendung eines Befestigungsmittels gemäß einem der Ansprüche 1 bis 11 für einen Traufstreifen, dessen Abtropfseite Belüftungslöcher aufweist, ist Gegenstand von Anspruch 12, wobei die Belüftungslöcher in regelmäßigen Abständen und dreireihig angeordnet sind.

Im Folgenden wird die Erfindung anhand der Figuren näher erläutert.

Es zeigen in schematischer Darstellung:
- **Fig. 1**: **in einer Seitenansicht und in einer perspektivischen Darstellung eine Ausführungsform des Befestigungsmittels gemäß der Erfindung;**
- **Fig. 2**: **in perspektivischer Darstellung das Befestigungsmittel, das mit einem Traufstreifen und mit einem Dachausschnitt verbunden ist;**
- **Fig. 3**: **in einer Seitenansicht die Verbindungstechnik zwischen Befestigungsmittel und Traufstreifen und**
- **Fig. 4**: **in einer Vorderansicht der Traufstreifen aus** **Figur 3****.**

Figur 1 zeigt ein Befestigungsmittel gemäß der Erfindung, das mit dem Bezugszeichen 100 versehen ist.

Das Befestigungsmittel 100 weist eine mit kreisförmigen Löchern 18 versehene Platte 10 aus Metall auf, die mit einem Loch 15 versehen ist und einen quadratförmigen Vorsprung 12 und eine neben dem Vorsprung 12 ausgebildete geneigte Teilfläche 11 als Verbindungsmittel aufweist, die beabstandet voneinander angeordnet sind und durch einen kleinen Schlitz 31 getrennt sind.

Die Platte 10 weist, wie welter aus Figur 1 hervorgeht, ein von der Platte 10 versetztes Teilstück 13, das oberhalb des Lochs 15, das an der dem Vorsprung 12 und der geneigten Teilfläche 11 zugewandten Seite bogenförmig ist, ausgebildet ist, auf, wobei das Teilstück 13 an der dem Vorsprung 12 und der geneigten Fläche 11 abgewandten Seite des Lochs 15 einteilig mit dem Loch 15 ausgebildet und geneigt ist und in die leicht geneigte Oberfläche des Teilstücks 13 übergeht. Zwischen der Platte 10 und der leicht geneigten Oberfläche des Teilstücks 13 ergibt sich somit eine Öffnung 20, deren Öffnungsbreite, d.h. Abstand zwischen Platte 10 und Oberfläche des Teilstücks 13 ca. 6.2 mm beträgt.

Die Platte 10 und die rechteckförmige Teilfläche 11 bilden einen Winkel von ca. 105° miteinander. Die Länge der Platte 10 bis zu der geneigten Teilfläche 11 beträgt ca. 114 mm und bis zu dem Ende des Vorsprungs ca. 155 mm. Die Breite der Platte 10 beläuft sich auf ca. 100 mm.

Wie Figur 1 welter verdeutlicht, Ist die geneigte Teilfläche 11 in Längsrichtung des Vorsprungs 12 größer als der Vorsprung 12, wobei die Länge der Teilfläche ca. 85 mm beträgt.

Wie aus Figur 1 weiter hervorgeht, weist das versetzte Teilstück 13 an seiner Unterseite eine Nase in Form einer nach unten weisenden geneigten Fläche 17 auf, die einteilig mit dem Teilstück 13 ausgebildet ist, sodass auf der leicht geneigten Oberfläche des Teilstücks 13, ein Schlitz 16 geformt ist.

Figur 2 zeigt das Befestigungsmittel 100, das mit einem Traufblech 30 und mit einem Dachausschnitt 19, d. mit einer Traufbohle verbunden ist. Das längliche Traufblech 30 weist in seinem Zuschnitt eine Oberfläche 21 sowie eine von dem Dachausschnitt 19 nach senkrecht unten gerichtete Abtropfseite 22 auf. An dem Längsrand der Oberfläche 21, der dem Dachausschnitt 19 abgewandt ist, ist ein Falz 24 in Form eines Umlegfalzes ausgebildet, dessen Unterseite 28 in die Abtropfseite 22 übergeht. An unteren Ende der Abtropfseite 22 ist ein Falz 23 in Form einer Hochkantung gebildet. Ein Falz 25 mit seiner Oberseite 27 in Form eines Umlegfalzes ist auch an dem dem Befestigungsmittel 100 zugewandten Rand der Oberfläche 21 des Traufstreifens 30 geformt.

Die Verbindungstechnik von Traufstreifen 30 und Befestigungsmittel 100 zeigt Figur 3. In Figur 3 ist der Taufstreifen 30 auf der linken Seite der Figur zeichnerisch dargestellt und weist zudem Belüftungslöcher 29 auf, die auch in Figur 4 dargestellt und in regelmäßigen Abständen und dreireihig angeordnet sind.

Für die Befestigung des Traufblechs 30 an dem Befestigungsmittel 100 wird der Falz 25 mit seiner Oberseite 27, wie Figur 3 weiter verdeutlicht, in die Öffnung 20 des Befestigungsmittel 100 gedrückt, sodass die geneigte Fläche 17 in den Falz 25 eindringt. Gleichzeitig wird der Vorsprung 12, der in das Traufblech 30 hineinragt, in den Falz 24 und die Fläche 11, die ebenfalls in das Traufblech 30 hineinragt in den Falz 23 gedrückt, sodass zwischen Befestigungsmittel 100 und Traufstreifen 30 eine stabile formschlüssige Verbindung entsteht, die zudem das Traufblech 30 sicher fixiert.

## Patentansprüche

1. Befestigungsmittel (100) für ein Traufblech (30) an einem Dach, vorzugsweise an einer Traufbohle, wobei das Traufblech (30) mit mindestens einem Falz versehen ist, **gekennzeichnet durch** eine Platte (10), die mit dem Traufblech (30) lösbar verbindbar ist, wobei die Platte (10) Verbindungsmittel (11, 12) aufweist, die in das Traufblech hineinragbar sind und in mindestens einen Falz (23, 26) des Traufblechs (30) eindrückbar oder einschiebbar ist.

2. Mittel nach Anspruch 1, **dadurch gekennzeichnet, dass** die Platte (10) mit einem Loch (15) versehen ist und einen Vorsprung (12) und eine neben dem Vorsprung (12) ausgebildete geneigte Teilfläche (11) sowie ein von der Platte (10) versetztes Teilstück (13), das oberhalb des Lochs (15) ausgebildet ist, aufweist, wobei das versetzte Teilstück (13) an seiner Unterseite eine Nase in Form einer geneigten Fläche (17) aufweist.

3. Mittel nach Anspruch 1 oder 2, **dadurch gekennzeichnet, dass** die geneigte Teilfläche (11) in Längsrichtung des Vorsprungs (12) größer als der Vorsprung (12) ist.

4. Mittel nach einem der Ansprüche 1 bis 3, **dadurch gekennzeichnet, dass** das Loch (15) an der dem Vorsprung (12) und der geneigten Teilfläche (11) zugewandten Seite bogenförmig ist.

5. Mittel nach einem der vorhergehenden Ansprüche, **dadurch gekennzeichnet, dass** die Platte (10) mindesten ein weiteres Loch (18) aufweist.

6. Mittel nach einem der vorhergehenden Ansprüche, **dadurch gekennzeichnet, dass** der Vorsprung (12) und die geneigte Teilfläche (11) beabstandet voneinander angeordnet sind.

7. Mittel nach einem der vorhergehenden Ansprüche, **dadurch gekennzeichnet, dass** das versetzte Teilstück (13) auf seiner Oberfläche einen Schlitz (17) aufweist.

8. Mittel nach einem der vorhergehenden Ansprüche **dadurch gekennzeichnet, dass** das versetzte Teilstück (13) an der dem Vorsprung (12) und der geneigten Teilfläche (11) abgewandten Seite des Lochs (15) geneigt ist.

9. Mittel nach einem der vorhergehenden Ansprüche, **dadurch gekennzeichnet, dass** das versetzte Teilstück (13) an der dem Vorsprung (12) und der geneigten Teilfläche (11) zugewandten Seite bogenförmig ist.

10. Mittel nach einem der vorhergehenden Ansprüche, **dadurch gekennzeichnet, dass** die geneigte Teilfläche (11) rechteckförmig ist.

11. Mittel nach einem der vorhergehenden Ansprüche, **dadurch gekennzeichnet, dass** der Vorsprung (12) quadratförmig ist.

12. Verwendung eines Befestigungsmittels (100) gemäß einem der Ansprüche 1 bis 11 für ein Traufblech (30), dessen Abtropfseite (22) Belüftungslöcher (29) aufweist, die in regelmäßigen Abständen und dreireihig angeordnet sind.
